# EUROPÄISCHE PATENTSCHRIFT

(11) **EP 3 414 406 B1**
(45) Veröffentlichungstag und Bekanntmachung des Hinweises auf die Patenterteilung: **15.04.2020**
(21) Anmeldenummer: 17705794.0
(22) Anmeldetag: 09.02.2017
(51) Int. Cl.: E04B 1/76, E04F 13/04

(54) **RÜCKBAUFÄHIGES WÄRMEDÄMMVERBUNDSYSTEM UND VERFAHREN ZU DESSEN HERSTELLUNG UND ENTFERNUNG**
COMPOSITE HEAT INSULATION SYSTEM THAT CAN BE DISMANTLED AND METHOD FOR THE PRODUCTION AND REMOVAL THEREOF
SYSTÈME COMPOSITE D'ISOLATION THERMIQUE APTE AU DÉMANTÈLEMENT, ET PROCÉDÉ DE POSE ET D'ENLÈVEMENT

(30) Priorität: 12.02.2016 DE 102016001563
(43) Veröffentlichungstag der Anmeldung: 19.12.2018
(73) Patentinhaber: Saint-Gobain Weber GmbH, 40549 Düsseldorf (DE)
(72) Erfinder: POPRAWA, Christian, 42489 Wülfrath (DE); KOLBE, Georg Johannes, 46236 Bottrop (DE)
(74) Vertreter: Mertzlufft-Paufler, Cornelius
(86) Internationale Anmeldenummer: PCT/EP2017/000183
(87) Internationale Veröffentlichungsnummer: WO 2017/137164

(56) Entgegenhaltungen:
- DE-A1- 3 444 815
- DE-U1-202010 007 659

## Beschreibung

Die Erfindung betrifft ein Wärmedämmverbundsystem, umfassend wenigstens eine Wärmedämmstoffschicht, wenigstens eine auf die Wärmedämmstoffschicht aufgetragene Grundputzschicht, wenigstens eine in oder auf die Grundputzschicht eingebettete oder aufgebrachte Armierungsschicht und wenigstens eine das Wärmedämmverbundsystem nach außen hin abschließende Schlussbeschichtung. Insbesondere betrifft die Erfindung ein rückbaufähiges und/oder recyclingfähiges Wärmedämmverbundsystem sowie dessen Herstellung.

Die Erfindung betrifft außerdem ein Verfahren zur Herstellung eines Wärmedämmverbundsystems, insbesondere eines rückbaufähigen und/oder recyclingfähigen Wärmedämmverbundsystems, vorzugsweise an einer Gebäudewandung, wobei auf eine Untergrundfläche, insbesondere eine Gebäudewandung, eine Wärmedämmstoffschicht aufgebracht wird, anschließend auf die Wärmedämmstoffschicht eine Grundputzschicht aufgetragen wird, dann in oder auf die Grundputzschicht eine Armierungsschicht eingebettet und/oder aufgebracht wird und zum Abschluss des Wärmedämmverbundsystems nach außen hin eine Schlussbeschichtung aufgetragen wird. Der Begriff Gebäudewandung kann sich im Kontext der Erfindung insbesondere auf eine Bodenfläche, eine Dachfläche und/oder eine Wandfläche eines Gebäudes beziehen.

Des Weiteren betrifft die Erfindung auch ein Verfahren zum Entfernen eines an einer Gebäudewandung montierten Wärmedämmverbundsystems von der Gebäudewandung.

Das Thema Energieeinsparung ist nicht erst seit der Energiewende bedeutsam geworden. Um Gebäude energie- und ressourceneffizienter Beheizen zu können, wurde in den letzten Jahren viel in die Wärmedämmung von Gebäuden investiert. So wurde beispielsweise durch die Aufbringung von Wärmedämmverbundsystemen auf die Außenseiten von Gebäudewandungen erreicht, dass sich der Transmissionswärmeverlust verringert hat. In der Regel wurden hierzu konventionelle Wärmedämmverbundsysteme verwendet, die zwar eine adäquate Wärmedämmung der Gebäude erreichen lassen, doch welche bisher weniger beachtete entscheidende Nachteile mit sich bringen. Insbesondere blieb bisher nahezu unbeachtet, dass es sich bei vielen dieser bisher verwendeten Wärmedämmverbundsysteme nach deren Rückbau, beispielsweise nach Ablauf ihrer vorgesehenen Nutzungsphase, um nicht recyclingfähigen Sondermüll handelt. Eine Rückführung der zur Ausbildung dieser konventionellen Wärmedämmverbundsysteme eingesetzten Baustoffe in den Wertstoffkreislauf ist in der Regel unwirtschaftlich oder schlichtweg nicht mehr möglich. Zum einen sind die eingesetzten Baustoffe selbst häufig nicht recyclingfähig und zum anderen werden die Baustoffe häufig derart miteinander verbunden, insbesondere verklebt, so dass eine Trennung in die möglicherweise recyclingfähigen Einzelbaustoffe nicht mehr zu erreichen ist. Aus diesem Grund können besonders für die Entsorgung rückgebauter konventioneller Wärmedämmverbundsysteme hohe Kosten entstehen. Darüber hinaus verhindert die Zusammensetzung dieser konventionellen Wärmedämmverbundsysteme einen schonenden und umweltfreundlichen Umgang mit bestehenden Ressourcen. Außerdem steht dieser Umgang mit Abfallstoffen rückgebauter, konventioneller Wärmedämmverbundsysteme im Widerspruch zu den in Deutschland durch das Kreislaufwirtschaftsgesetz (KrWG) und die Abfallverzeichnisverordnung (AVV) festgelegten Regeln.

Aus der DE 20 2010 007 659 U1 ist eine Dämmplatte mit einer Dämmschicht zur Wärmedämmung von Außenwänden von Gebäuden bekannt, wobei an den Außenseiten der Dämmschicht ein Gitter verankert ist, dass Auflageringe aufweist, die durch Stege verbunden sind und wobei in den Auflageringen jeweils ein Absatz ausgebildet ist.

Mittlerweile wurden diese Nachteile konventioneller Wärmedämmverbundsysteme allerdings auch von der Industrie und von politischer Seite her erkannt. Ein Bericht des Fraunhofer-Instituts für Bauphysik (IBP-Bericht BBHB 019/2014/281), welcher im Auftrag des Fachverbandes Wärmedämm-Verbundsysteme e.V. erstellt wurde, stellt daher die Zielsetzung auf, Forschungsvorhaben zu initiieren, um ökologisch, ökonomisch und technisch sinnvolle Maßnahmen zur stofflichen und energetischen Wiederverwertung von Bestandteilen von Wärmedämmverbundsystemen nach einem Rückbau für deren Trennung zu entwickeln.

Es besteht daher die Aufgabe ein rückbaufähiges und/oder trennbares Wärmedämmverbundsystem zu schaffen.

Diese Aufgabe wird bei dem Wärmedämmverbundsystem der eingangs erwähnten Art durch die Merkmale gemäß Anspruch 1 gelöst. Insbesondere wird erfindungsgemäß zur Lösung der Aufgabe vorgeschlagen, dass die Armierungsschicht - besonders auch im fertig verarbeiteten (also eingebauten) Zustand - zumindest einen überstehenden Teil und/oder eine Angriffsstelle aufweist, um die Armierungsschicht mittels einer Kraftübertragung auf das überstehende Teil und/oder die Angriffsstelle mitsamt der/den die Armierungsschicht umgebenden Putzschicht/Putzschichten, insbesondere der Grundputzschicht und/oder der Schlussbeschichtung, von der an einem Untergrund befestigten Wärmedämmstoffschicht ablösen zu können.

Insbesondere kann erfindungsgemäß vorgesehen sein, dass der Untergrund eine Gebäudewandung, insbesondere eine Mauer aus Mauerwerk oder Beton, oder ein bereits vorhandenes Wärmedämmungsverbundsystem, oder wenigstens die Dämmmaterialschicht davon, auf Mauerwerk oder Beton, ist. Durch den erfindungsgemäßen Aufbau des Wärmedämmverbundsystems ist es möglich, die montierten Schichten des Wärmedämmverbundsystems nahezu rückstandslos voneinander zu trennen, so dass diese in den Wertstoffkreislauf zurückführbar sind. Durch die Kraftübertragung auf das überstehende Teil und/oder die Angriffsstelle, insbesondere durch Verwendung eines Werkzeugs, kann die Armierungsschicht mitsamt der Grundputzschicht und aller weiteren auf die Grundputzschicht aufgetragenen Schichten von der Wärmedämmstoffschicht abgetragen, insbesondere abgezogen, werden. Dabei kann vorgesehen sein, dass der dadurch abbröckelnde Putz aufgefangen wird, wodurch dieser ebenfalls recyclebar ist.

Um eine besonders einfache Ablösung der Wärmedämmstoffschicht von dem Untergrund zu ermöglichen, kann es zweckmäßig sein, wenn die Wärmedämmstoffschicht im Montagezustand nicht mit dem Untergrund verklebt oder verklebbar ist. Besonders vorteilhaft kann es dabei sein, wenn die Wärmedämmstoffschicht im Montagezustand, insbesondere ausschließlich mittels stiftartigen, vorzugsweise lösbaren und/oder nicht temperaturleitfähigen, Verbindungselementen an dem Untergrund angebracht oder anbringbar ist. Geeignete Verbindungselemente können beispielsweise Schrauben, Nägel und/oder Nieten sein. Vorzugsweise sind die Verbindungselemente versenkt angeordnet, so dass eine nach außen ragende Seite jedes Verbindungselements mit einer Oberfläche der Wärmedämmstoffschicht eben abschließt.

Eine besonders vorteilhafte Ausführungsform des erfindungsgemäßen Wärmedämmverbundsystems kann vorsehen, dass die Armierungsschicht aus einem Gewebe, insbesondere aus einem reißfesten Gewebe, ausgestaltet ist. Dabei kann es besonders vorteilhaft sein, wenn die Armierungsschicht aus einem Glasfasergewebe ausgestaltet ist. Um einen möglichst guten Kraftübertrag und ein gleichmäßiges Ablösen der Armierungsschicht von der Wärmedämmstoffschicht zu erreichen, kann es vorteilhaft sein, wenn die Armierungsschicht zumindest teilweise aus einer Gewebebahn oder mehreren Gewebebahnen hergestellt ist.

Das Ablösen erfolgt erfindungsgemäß vorzugsweise entlang des mit dem Wärmedämmverbundsystem beaufschlagten Untergrundes, die Krafteinwirkung oder Kraftübertragung vorzugsweise in einem Winkel von mindestens 10 oder 20 oder 30 oder 40 oder 50 oder mehr Grad relativ zur Fläche des Untergrundes, insbesondere im Wesentlichen senkrecht dazu.

Zur Vereinfachung des Entfernens der Armierungsschicht kann es zweckmäßig sein, wenn zumindest eine Abmessung der Armierungsschicht in zumindest einer Richtung größer ist, als die entsprechende Abmessung in dieser Richtung von zumindest einer oder allen übrigen Schichten des Wärmedämmverbundsystems. Insbesondere kann es vorteilhaft sein, wenn zumindest ein Teil der Armierungsschicht im Montagezustand relativ zu zumindest einer der weiteren Schichten des Wärmdämmverbundsystems übersteht. Alternativ oder ergänzend kann es vorteilhaft sein, wenn zumindest der überstehende Teil und/oder die Angriffsstelle der Armierungsschicht im Montagezustand des Wärmedämmverbundsystems nicht in oder auf die Grundputzschicht eingebettet oder aufgebracht ist. Somit lässt sich zumindest der überstehende Teil und/oder die Angriffsstelle leichter, insbesondere mit einem Werkzeug, greifen oder erreichen, um eine Kraft, insbesondere eine Zugkraft, auf die Armierungsschicht zu übertragen. Besonders vorteilhaft kann es dabei sein, wenn der überstehende Teil und/oder die Angriffsstelle der Armierungsschicht an einem Ende einer als Gewebebahn ausgestalteten Armierungsschicht angeordnet ist/sind.

Eine besonders stabile und dennoch einfach rückbaubare Ausgestaltung des erfindungsgemäßen Wärmedämmverbundsystems kann vorsehen, dass die Grundputzschicht eine Gesamtschichtdicke zwischen 3 mm und 10 mm, insbesondere zwischen 5 mm und 8 mm aufweist.

Das erfindungsgemäße Wärmedämmverbundsystem kann also den Vorteil gegenüber vorbekannten Wärmedämmverbundsystemen haben, dass alle Bestandteile des im Montagezustand an dem Untergrund angebrachten Wärmedämmverbundsystems rückbaufähig und/oder recyclingfähig sind. Dabei kann es insbesondere vorteilhaft sein, wenn die Wärmedämmstoffschicht zumindest teilweise aus Mineralwolle hergestellt ist.

Eine weitere Lösung der zuvor genannten zugrundeliegenden Aufgabe wird durch die Merkmalskombination des erfindungsgemäßen Verfahrens nach Anspruch 7 bereitgestellt. Insbesondere wird erfindungsgemäß zur Lösung der zuvor genannten Aufgabe vorgeschlagen, dass die Wärmedämmstoffschicht nicht durch Verkleben an dem Untergrund angebracht wird und/oder, vorzugsweise ausschließlich, mittels stiftartigen, insbesondere lösbaren und/oder nicht-temperaturleitfähigen, Verbindungselementen an dem Untergrund angebracht wird. Insbesondere kann hierbei erfindungsgemäß vorgesehen sein, dass es sich bei dem Untergrund um eine Gebäudewandung handelt. Besonders geeignete Verbindungselemente können beispielsweise Schrauben, Nägel und/oder Nieten sein. Vorzugsweise sind die Verbindungselemente versenkt angebracht. Dadurch, dass bei dem erfindungsgemäßen Verfahren vorgesehen ist, dass die Wärmedämmstoffschicht nicht stoffschlüssig an den Untergrund angebracht wird, kann die Wärmedämmstoffschicht vollkommen rückstandslos von dem Untergrund abgenommen werden, sollte es erforderlich sein, ein durch das erfindungsgemäße Verfahren hergestelltes Wärmedämmverbundsystem rückzubauen. Dies hat den Vorteil, dass ein aufwändiges Entfernen der verklebten Wärmedämmstoffschicht entfällt und die einzelnen Bestandteile des mittels des erfindungsgemäßen Verfahrens erzeugten Wärmedämmverbundsystems leichter trennbar sind.

Gemäß einer vorteilhaften Weiterbildung kann vorgesehen sein, dass die Armierungsschicht im Montagezustand in zumindest einem Bereich relativ zu der Wärmedämmstoffschicht und/oder der Grundputzschicht oder allen Schichten des Wärmedämmverbundsystems überstehend angebracht wird. Dabei kann es vorteilhaft sein, wenn durch den überstehenden Teil die Angriffsstelle ausgebildet wird. Durch die Angriffsstelle und/oder den überstehenden Teil kann eine Zugkraft auf die Armierungsschicht ausgeübt werden. Dies kann beispielsweise durch Werkzeug und/oder lediglich mit den Händen erfolgen.

Bei einer besonders vorteilhaften Ausgestaltung des erfindungsgemäßen Verfahrens kann weiter vorgesehen sein, dass zur Auftragung der Grundputzschicht zunächst eine erste Teilschicht davon aufgetragen wird, anschließend die Armierungsschicht auf die erste Teilschicht aufgebracht wird, und dann die zweite Teilschicht auf die Armierungsschicht aufgetragen wird, wodurch die Armierungsschicht zwischen den zwei Teilschichten der Grundputzschicht eingebettet wird.

Um eine möglichst gute Fixierung des, insbesondere erfindungsgemäßen, Wärmedämmverbundsystems an dem Untergrund zu erreichen, kann es zweckmäßig sein, wenn der Untergrund zunächst mit Bohrlöchern versehen wird, darin jeweils ein Dübel eingesetzt wird und die Wärmedämmstoffschicht mit in die Dübel eingeschraubten Schrauben an dem Untergrund befestigt wird. Um Kältebrücken zu vermeiden, kann es besonders vorteilhaft sein, wenn die verwendeten Schrauben, beispielsweise durch eine Beschichtung oder Verwendung eines nicht wärmeleitenden Materials, wie Kunststoff, nicht wärmeleitfähig ausgebildet sind. Insbesondere können die Schrauben versenkt angebracht sein oder werden.

Damit der überstehende Teil und/oder die Angriffsstelle den ästhetischen Gesamteindruck einer mit dem Wärmedämmsystem verkleideten Oberfläche nicht nachteilig beeinträchtigt/beeinträchtigen und/oder um eine möglicherweise ungewollte Krafteinwirkung auf das überstehende Teil und/oder die Angriffsstelle vermeiden zu können, kann es vorteilhaft sein, wenn die Armierungsschicht an dem Untergrund derart angebracht wird, dass ihr dachseitiges Ende und/oder ihr bodenseitiges Ende übersteht/überstehen. Insbesondere kann es dabei zweckmäßig sein, wenn der überstehende Teil von einem Dachrand und/oder von einem Sockelabschluss abgedeckt wird. Dadurch kann erreicht werden, dass in einem Montagezustand des mittels des erfindungsgemäßen Verfahrens hergestellten Wärmedämmverbundsystems der überstehende Teil und/oder die Angriffsstelle abgeschirmt ist, und daher insbesondere für ein ungeschultes Auge nicht wahrnehmbar ist. Dadurch ist es möglich, Vandalismus durch Missbrauch der Rückbaufunktion des erfindungsgemäßen Wärmedämmverbundsystems zu vermeiden.

Soll mittels des erfindungsgemäßen Verfahrens eine Gebäudewandung oder ein Teil davon isoliert werden, welche/r ein Fenster aufweist, so kann es zweckmäßig sein, wenn ein oder der überstehende Teil der Armierungsschicht in einem Abschnitt des Untergrundes mit einem Fenster unter einer Fensterbank und/oder an oder in einem Rollladenkasten angeordnet wird. Insbesondere kann es zweckmäßig sein, wenn der überstehende Teil der Armierungsschicht davon abgedeckt wird.

Um ein besonders haltbares und dennoch einfach rückbaubares Wärmedämmverbundsystem erstellen zu können, kann es vorteilhaft sein, wenn der Grundputz in einer Gesamtschichtdicke zwischen 3 mm und 10 mm, insbesondere zwischen 5 mm und 8 mm, aufgetragen wird.

Bei einer besonders vorteilhaften Ausgestaltung des erfindungsgemäßen Verfahrens kann vorgesehen sein, dass die Wärmedämmstoffschicht zumindest teilweise aus Mineralwolle hergestellt ist.

Bei einer besonders vorteilhaften Ausgestaltung des erfindungsgemäßen Verfahrens werden ausschließlich Bestandteile zur Herstellung eines Wärmedämmverbundsystems eingesetzt, die recyclingfähig sind.

Die Armierungsschicht eines Wärmedämmverbundsystems ist für die Qualität des gesamten Dämmsystems von entscheidender Bedeutung. In der Regel sorgt sie für eine flächige Verteilung von Spannungen aus dem Verputz, wodurch beispielsweise Risse in der Grundputzschicht und/oder der Schlussbeschichtung vermieden werden können. Diese Risse können beispielsweise dadurch entstehen, dass die einzelnen Putzschichten des Wärmedämmverbundsystems unterschiedlich schnell aushärten, wodurch Zugspannungen mit einer entsprechenden Rissgefährdung entstehen. Bei dem erfindungsgemäßen Verfahren zur Herstellung eines, insbesondere erfindungsgemäßen, Wärmedämmverbundsystems übernimmt die Armierungsschicht noch eine weitere Aufgabe. Sie dient neben dem bereits genannten Zweck dazu, auf die Wärmedämmstoffschicht aufgetragene Putzschichten nahezu rückstandslos entfernen zu können, sollte ein Rückbau eines derart hergestellten Wärmedämmverbundsystems notwendig sein. Eine besonders vorteilhafte Ausgestaltung des erfindungsgemäßen Verfahrens kann daher vorsehen, dass die Armierungsschicht aus einem Gewebe, insbesondere einem reißfesten Gewebe, ausgestaltet ist. Vorzugsweise ist die Armierungsschicht zumindest teilweise aus Gewebebahnen hergestellt. Ein besonders geeignetes Gewebe kann beispielsweise ein Glasfasergewebe sein.

Ferner betrifft die Erfindung auch ein Verfahren zum Entfernen eines an einem Untergrund montierten Wärmedämmverbundsystems gemäß dem unabhängigen Anspruch 15, insbesondere eines erfindungsgemäßen Wärmedämmverbundsystems wie hier beschrieben und beansprucht und/oder eines Wärmedämmverbundsystems hergestellt durch das erfindungsgemäße Verfahren, wie hier beschrieben und beansprucht, von dem Untergrund. Erfindungsgemäß ist dabei vorgesehen, dass durch Ausübung einer Kraft, insbesondere einer Zugkraft, auf einen überstehenden Teil und/oder auf eine Angriffsstelle einer Armierungsschicht alle, die Armierungsschicht umgebenden Putzschichten von einer darunterliegenden Wärmedämmstoffschicht des Wärmedämmverbundsystems abgelöst werden. Dies hat den Vorteil, dass die einzelnen Bestandteile des derart entfernten Wärmedämmverbundsystems leichter trennbar und somit dem Wertstoffkreislauf rückführbar sind.

Bei einer vorteilhaften Ausgestaltung des erfindungsgemäßen Verfahrens kann es zweckmäßig sein, wenn durch das Verfahren eine auf dem Untergrund angebrachte Wärmedämmstoffschicht, insbesondere vollständig, von einer auf dieser Wärmedämmstoffschicht aufgebrachten Grundputzschicht und/oder Kleberschicht trennbar ist.

Alternativ oder ergänzend dazu kann es zweckmäßig sein, wenn eine oder die Wärmedämmstoffschicht von dem Untergrund durch Lösen einer oder mehrerer Verbindungselemente abgenommen wird, insbesondere rückstandslos abgenommen wird. Bei den Verbindungselementen kann es sich dabei beispielsweise um Schrauben, Nägel und/oder Nieten handeln.

Die Erfindung wird nun anhand eines Ausführungsbeispiels näher beschrieben, ist jedoch nicht auf dieses Ausführungsbeispiel beschränkt. Weitere erfindungsgemäße Ausführungsbeispiele ergeben sich durch die Kombination einzelner oder mehrerer Merkmale der Schutzansprüche untereinander und/oder mit einzelnen oder mehreren Merkmalen der Ausführungsbeispiele.

Es zeigt:
- Fig. 1: ein schematisch dargestelltes erfindungsgemäßes Wärmedämmverbundsystem im Montagezustand,
- Fig. 2: das Ausführungsbeispiel aus Figur 1 dargestellt als Explosionszeichnung,
- Fig. 3: das Ausführungsbeispiel aus den Figuren 1 und 2, wobei durch Kraftausübung auf die Armierungsschicht die Putzschichten von der Wärmedämmstoffschicht abgelöst werden.

In den Figuren 1 bis 3 ist ein spezifisches Ausführungsbeispiel eines Wärmedämmverbundsystems dargestellt, welches im Ganzen als 1 bezeichnet wird.

In Figur 1 ist das erfindungsgemäße Wärmedämmverbundsystem 1 an einem Untergrund angebracht. Der Untergrund ist hier eine Gebäudewandung 8, die aus Mauerwerk besteht.

Das erfindungsgemäße Wärmedämmverbundsystem 1 weist eine Wärmedämmstoffschicht 2 auf, welche durch Verschraubung an der Gebäudewandung 8 fixiert oder fixierbar ist. Hierzu wurde die Gebäudewandung mit Bohrlöchern versehen, in welche Dübel 11 eingesetzt wurden oder einsetzbar sind. Durch nichtwärmeleitfähige Schrauben 10 ist die Wärmedämmstoffschicht 2 durch Einschrauben der Schrauben 10 in die Dübel 11 durch die Wärmedämmstoffschicht an der Gebäudewandung 8 fixiert oder fixierbar. Auf die Wärmedämmstoffschicht 2 ist eine erste Teilschicht 12 einer Grundputzschicht 3 aufgetragen. Auf die erste Teilschicht 12 der Grundputzschicht 3 ist eine Armierungsschicht 4 aufgebracht. Durch eine zweite Teilschicht 13 der Grundputzschicht 3, die auf die Armierungsschicht 14 aufgetragen ist, ist die Armierungsschicht somit in der Grundputzschicht 3 eingebettet. Auf die Grundputzschicht 3 ist ferner eine Schlussbeschichtung 5 aufgetragen, die dazu dient, das Wärmedämmverbundsystem 1 nach außen hin abzuschließen. Die Schlussbeschichtung 5 kann beispielsweise ein geeigneter Oberputz sein.

Die Armierungsschicht 4 des erfindungsgemäßen Wärmedämmverbundsystems 1 weist zumindest einen überstehenden Teil 6 auf. Der überstehende Teil 6 bildet bei dem Ausführungsbeispiel gemäß den Figuren 1 bis 3 eine Angriffsstelle 7 aus. Mittels einer Kraftübertragung auf das überstehende Teil 6 kann, wie in Figur 3 gezeigt ist, die Armierungsschicht 4 mit samt den die Armierungsschicht 4 umgebenden Putzschichten 3, 5 von der an der Gebäudewandung 8 befestigten Wärmedämmstoffschicht 2 abgelöst werden.

Die Wärmedämmstoffschicht 2 ist im Montagezustand, wie in Figur 1 zu sehen ist, nur mittels der als Schrauben 10 ausgebildeten Verbindungselemente 9 an der Gebäudewandung fixiert oder fixierbar. Im Gegensatz zu vorbekannten Wärmedämmverbundsystemen ist bei dem erfindungsgemäßen Wärmedämmverbundsystem 1 also keine stoffschlüssige Verbindung, wie beispielsweise durch Verkleben, vorgesehen. Die lösbaren Verbindungselemente 9 können daher erforderlichenfalls einfach entfernt werden, wodurch die Fixierung der Wärmedämmstoffschicht an der Gebäudewandung aufhebbar ist.

Das Armierungsgewebe 4 besteht bei dem Ausführungsbeispiel gemäß der Figuren 1 bis 3 aus einem reißfesten Gewebe. Ein geeignetes Gewebe kann beispielsweise ein Glasfasergewebe sein. Das Gewebe ist dabei als durchgehende Gewebebahn ausgestaltet, so dass ein Abziehen im Ganzen, insbesondere entlang einer Gesamtausdehnung der Gebäudewandung 8, möglich ist.

Um die als überstehendes Teil 6 ausgestaltete Angriffsstelle 7 einfach greifen, insbesondere mit einem Werkzeug greifen zu können, ist die längsseitige Abmessung der als Gewebebahn ausgebildeten Armierungsschicht 4 länger als die entsprechende Abmessung aller übrigen Schichten 2, 3, 5 des Wärmedämmverbundsystems 1 und/oder der Gebäudewandung 8. Daher ist die Angriffsstelle 7 der Armierungsschicht 4 im Montagezustand nicht in oder auf die Grundputzschicht 3 eingebettet oder aufgebracht.

Die Gesamtschichtdicke 16 der Grundputzschicht 3 beträgt zwischen 5 mm und 8 mm.

Alle Bestandteile des im Montagezustand an der Gebäudewandung 8 angebrachten Wärmedämmverbundsystems 1 sind rückbaufähig und/oder recyclingfähig.

Die Wärmedämmstoffschicht 2 ist zumindest teilweise aus Mineralwolle hergestellt. Ferner kann es zweckmäßig sein, wenn die Wärmedämmstoffschicht 2 aus mehreren, aneinander angrenzenden Dämmstoffplatten ausgebildet ist.

In Figur 3 ist dargestellt, wie durch Krafteinwirkung auf die Armierungsschicht 4 an der Angriffsstelle 7 die Armierungsschicht 4 zusammen mit allen die Armierungsschicht 4 umgebenden Putzschichten 3, 5 von der an der Gebäudewandung 8 fixierten oder fixierbaren Wärmedämmstoffschicht 2 abgezogen wird beziehungsweise abziehbar ist. Insbesondere kann dadurch ein nahezu restloses Abziehen aller Putzschichten von der Wärmedämmstoffschicht 2 erreicht werden, so dass die einzelnen Bestandteile des erfindungsgemäßen Wärmedämmverbundsystems 1 leichter trennbar sind und somit in den Wertstoffkreislauf zurückführbar sind.

Wie in den Figuren 1 bis 3 gezeigt ist, kann es vorteilhaft sein, wenn der überstehende Teil 6 an einem Ende, insbesondere an einem längsseitig gelegenen Ende, der Armierungsschicht 4 angeordnet ist. Ferner kann es vorgesehen sein, dass die Armierungsschicht 4 zwei oder mehr Angriffsstellen 7 aufweist. Wie in den Figuren 1 bis 3 zu sehen ist, weist die Armierungsschicht 4 eine am dachseitigen Ende 17 und am bodenseitigen Ende 18 angeordnete Angriffsstelle 7 auf. Die als überstehender Teil 6 ausgebildeten Angriffsstellen 7 können beispielsweise von einem Dachrand und einem Sockelabschluss abgedeckt werden oder abdeckbar sein. Ferner kann vorgesehen sein, dass diese im Bereich eines Fensters unter einer Fensterbank und/oder an oder in einem Rollladenkasten angeordnet oder anordenbar sind und davon abgedeckt werden oder abdeckbar sind.

Nach Abzug der Armierungsschicht 4 von der Wärmedämmstoffschicht 2 kann das Wärmedämmverbundsystem 1 durch Lösen der Verbindungselemente 9 und Entfernen der Wärmedämmstoffschicht 2 von der Gebäudewandung 8 vollständig rückgebaut werden. Durch den erfindungsgemäßen Aufbau des Wärmedämmverbundsystems 1 ist es ferner möglich, die einzelnen Bestandteile des Wärmedämmverbundsystems 1 nahezu rückstandslos voneinander zu trennen, so dass kein oder kaum Sondermüll bei der Entsorgung des erfindungsgemäßen Wärmedämmverbundsystems 1 anfällt.

### Bezugszeichenliste

- 1: Wärmedämmverbundsystem
- 2: Wärmedämmstoffschicht
- 3: Grundputzschicht
- 4: Armierungsschicht
- 5: Schlussbeschichtung
- 6: überstehender Teil der Armierungsschicht
- 7: Angriffsstelle
- 8: Gebäudewandung
- 9: Verbindungselement
- 10: Schraube
- 11: Dübel
- 12: erste Teilschicht der Grundputzschicht
- 13: zweite Teilschicht der Grundputzschicht
- 14: Abmessung der Armierungsschicht
- 15: Abmessung der weiteren Schichten
- 16: Gesamtschichtdicke der Grundputzschicht
- 17: dachseitiges Ende
- 18: bodenseitiges Ende

## Patentansprüche

1. Wärmedämmverbundsystem (1), umfassend wenigstens eine Wärmedämmstoffschicht (2), wenigstens eine auf die Wärmedämmstoffschicht (2) aufgetragene Grundputzschicht (3), wenigstens eine in oder auf die Grundputzschicht (3) eingebettete oder aufgebrachte Armierungsschicht (4) und wenigstens eine das Wärmedämmverbundsystem (1) nach außen hin abschließende Schlussbeschichtung (5), **dadurch gekennzeichnet, dass** die Armierungsschicht (4) zumindest einen überstehenden Teil (6) und/oder eine Angriffsstelle (7) aufweist, um die Armierungsschicht (4) mittels einer Kraftübertragung auf das überstehende Teil (6) und/oder die Angriffsstelle (7) mitsamt den die Armierungsschicht (4) umgebenden Putzschichten (3, 5) von der an einem Untergrund befestigten Wärmedämmstoffschicht (2) ablösen zu können.

2. Wärmedämmverbundsystem (1) nach Anspruch 1, **dadurch gekennzeichnet, dass** die Wärmedämmstoffschicht (2) im Montagezustand nicht mit dem Untergrund verklebt oder verklebbar ist und/oder, insbesondere ausschließlich, mittels stiftartigen, vorzugsweise lösbaren und/oder nicht temperaturleitfähigen, Verbindungselementen (9), insbesondere mittels Schrauben (10), Nägeln und/oder Nieten, an dem Untergrund angebracht oder anbringbar ist, vorzugsweise wobei diese Verbindungselemente (9) versenkt angeordnet sind.

3. Wärmedämmverbundsystem (1) nach Anspruch 1 oder 2, **dadurch gekennzeichnet, dass** die Armierungsschicht (4) aus einem Gewebe, insbesondere aus einem Glasfasergewebe, ausgestaltet ist, vorzugsweise derart, dass die Armierungsschicht (4) zumindest teilweise aus zumindest einer Gewebebahn besteht.

4. Wärmedämmverbundsystem (1) nach einem der vorstehenden Ansprüche, **dadurch gekennzeichnet, dass** zumindest eine Abmessung (14) der Armierungsschicht (4) in zumindest einer Richtung größer ist, als die entsprechende Abmessung (15) von zumindest einer oder aller übrigen Schichten (2, 3, 5) des Wärmedämmverbundsystems (1), insbesondere derart, dass zumindest ein Teil (6) der Armierungsschicht (4) im Montagezustand relativ zu zumindest einer der weiteren Schichten (2, 3, 5) des Wärmedämmverbundsystems (1) übersteht, und/oder dass zumindest der überstehende Teil (6) und/oder die Angriffsstelle (7) der Armierungsschicht (4) im Montagezustand nicht in oder auf die Grundputzschicht (3) eingebettet oder aufgebracht ist.

5. Wärmedämmverbundsystem (1) nach einem der Ansprüche 1 bis 4, **dadurch gekennzeichnet, dass** die Grundputzschicht (3) eine Gesamtschichtdicke (16) zwischen 3 mm und 10 mm, insbesondere zwischen 5 mm und 8 mm, aufweist.

6. Wärmedämmverbundsystem (1) nach einem der vorstehenden Ansprüche, **dadurch gekennzeichnet, dass** alle Bestandteile des im Montagezustand an dem Untergrund angebrachten Wärmedämmverbundsystems (1) rückbaufähig und/oder recyclingfähig sind, insbesondere, dass die Wärmedämmstoffschicht (2) zumindest teilweise aus Mineralwolle hergestellt ist.

7. Verfahren zur Herstellung eines Wärmedämmverbundsystems (1), insbesondere eines recyclingfähigen Wärmedämmverbundsystems (1), wobei auf einen Untergrund, insbesondere auf eine Gebäudewandung, eine Wärmedämmstoffschicht (2) aufgebracht wird, auf die Wärmedämmstoffschicht (2) eine Grundputzschicht (3) aufgetragen wird, in oder auf die Grundputzschicht (3) eine Armierungsschicht (4) eingebettet und/oder aufgebracht wird und zum Abschluss nach außen hin eine Schlussbeschichtung (5) aufgetragen wird, wobei die Wärmedämmstoffschicht (2) mittels stiftartigen Verbindungselementen (9) an dem Untergrund angebracht wird, **dadurch gekennzeichnet, dass** die Armierungsschicht (4) in zumindest einem Bereich relativ zu zumindest einer Schicht (2, 3, 5) des Wärmedämmverbundsystems (1) überstehend angebracht wird, und dass durch den überstehenden Teil (6) eine Angriffsstelle (7) ausgebildet wird, wobei durch die Angriffsstelle (7) und/oder den überstehenden Teil (6) eine Kraftübertragung auf die Armierungsschicht (4) möglich ist, wodurch die Armierungsschicht (4) mitsamt den die Armierungsschicht (4) umgebenden Putzschichten (3, 5) von der Wärmedämmstoffschicht (2)ablösbar ist.

8. Verfahren nach Anspruch 7, **dadurch gekennzeichnet, dass** die Armierungsschicht (4) im Montagezustand in zumindest einem Bereich relativ zu der Wärmedämmstoffschicht (2) und/oder der Grundputzschicht (3) oder allen Schichten (2, 3, 5) des Wärmedämmverbundsystems (1) überstehend angebracht wird, wobei durch die Angriffsstelle (7) und/oder den überstehenden Teil (6) eine Übertragung einer Zugkraft auf die Armierungsschicht (4) möglich ist.

9. Verfahren nach Anspruch 7 oder 8, **dadurch gekennzeichnet, dass** zur Auftragung der Grundputzschicht (3) zunächst eine erste Teilschicht (12) davon aufgetragen wird, anschließend die Armierungsschicht (4) auf die erste Teilschicht (12) aufgebracht wird, und dann die zweite Teilschicht (13) auf die Armierungsschicht (4) aufgetragen wird, wodurch die Armierungsschicht (4) zwischen den zwei Teilschichten (12, 13) der Grundputzschicht (3) eingebettet wird.

10. Verfahren nach einem der vorstehenden Ansprüche 7-9, **dadurch gekennzeichnet, dass** der Untergrund zunächst mit Bohrlöchern versehen wird, darin jeweils ein Dübel (11) eingesetzt wird und die Wärmedämmstoffschicht (2) mit in die Dübel (11) eingeschraubten Schrauben (10), insbesondere nicht wärmeleitfähigen und/oder versenkt angeordneten Schrauben (10), an dem Untergrund befestigt wird.

11. Verfahren nach einem der vorstehenden Ansprüche 7-10, **dadurch gekennzeichnet, dass** die Armierungsschicht (4) an dem Untergrund derart angebracht wird, dass ihr dachseitiges Ende (17) und/oder ihr bodenseitiges Ende (18) übersteht/überstehen, insbesondere derart, dass der überstehende Teil (6) von einem Dachrand und/oder einem Sockelabschluss abgedeckt wird.

12. Verfahren nach einem der vorstehenden Ansprüche 7-11, **dadurch gekennzeichnet, dass** ein oder der überstehende Teil (6) der Armierungsschicht (4) in einem Abschnitt des Untergrundes mit einem Fenster unter einer Fensterbank und/oder an oder in einem Rolladenkasten angeordnet wird, insbesondere davon abgedeckt wird.

13. Verfahren nach einem der vorstehenden Ansprüche, 7-12, **dadurch gekennzeichnet, dass** eine Gesamtschichtdicke (16) der Grundputzschicht (3) zwischen 3 mm und 10 mm, insbesondere zwischen 5 mm und 8 mm, beträgt und/oder dass die Wärmedämmstoffschicht (2) zumindest teilweise aus Mineralwolle hergestellt ist.

14. Verfahren nach einem der vorstehenden Ansprüche 7-13, **dadurch gekennzeichnet, dass** alle Bestandteile des Wärmedämmverbundsystem (1) recyclingfähig sind und/oder dass die Armierungsschicht (4) aus einem Gewebe, insbesondere aus einem Glasfasergewebe, ausgestaltet ist, vorzugsweise derart, dass die Armierungsschicht (4) zumindest teilweise aus Gewebebahnen besteht.

15. Verfahren zum Entfernen eines an einem Untergrund montierten Wärmedämmverbundsystems (1) nach einem der Ansprüche 1 bis 6 und/oder hergestellt durch das Verfahren nach einem der Ansprüche 7 bis 14 von dem Untergrund, **dadurch gekennzeichnet, dass** durch Ausübung einer Kraft, insbesondere einer Zugkraft, auf einen überstehenden Teil (6) und/oder eine Angriffsstelle (7) einer Armierungsschicht (4) die Armierungsschicht (4) und alle die Armierungsschicht (4) umgebenden Putzschichten (3, 5) von einer darunterliegenden Wärmedämmstoffschicht (2) des Wärmedämmverbundsystem (1) abgelöst werden.

16. Verfahren nach Anspruch 15, **dadurch gekennzeichnet, dass** eine oder die Wärmedämmstoffschicht (2) von dem Untergrund durch Lösen einer oder mehrerer Verbindungselemente (9), insbesondere Schrauben (10), Nägeln und/oder Nieten, vorzugsweise wobei diese Verbindungselemente (9) versenkt angeordnet sind, abgenommen wird, insbesondere rückstandslos abgenommen wird.

## Claims

1. Composite thermal insulation system (1), comprising at least one thermal insulation material layer (2), at least one base plaster layer (3) applied to the thermal insulation material layer (2), at least one reinforcement layer (4) embedded in or applied to the base plaster layer (3), and at least one finishing coating (5) which completes the composite thermal insulation system (1) to the outside, **characterized in that** the reinforcement layer (4) has at least one protruding part (6) and/or one engagement point (7) for enabling the reinforcement layer (4), by means of a transmission of force to the protruding part (6) and/or to the engagement point (7), to be detached, together with the plaster layers (3, 5) surrounding the reinforcement layer (4), from the thermal insulation material layer (2) fastened to an underlying surface.

2. Composite thermal insulation system (1) according to Claim 1, **characterized in that** the thermal insulation material layer (2), in the installed state, is not adhesively bonded or adhesively bondable to the underlying surface, and/or, in particular exclusively, is attached or attachable to the underlying surface by means of pin-like, preferably detachable and/or thermally non-conductive connecting elements (9), in particular by means of screws (10), nails and/or rivets, wherein preferably, said connecting elements (9) are arranged in countersunk fashion.

3. Composite thermal insulation system (1) according to Claim 1 or 2, **characterized in that** the reinforcement layer (4) is formed from a fabric, in particular from a glass fiber fabric, preferably such that the reinforcement layer (4) is composed at least partially of at least one fabric web.

4. Composite thermal insulation system (1) according to one of the preceding claims, **characterized in that** at least one dimension (14) of the reinforcement layer (4) in at least one direction is greater than the corresponding dimension (15) of at least one or all of the other layers (2, 3, 5) of the composite thermal insulation system (1), in particular such that at least a part (6) of the reinforcement layer (4), in the installed state, protrudes relative to at least one of the further layers (2, 3, 5) of the composite thermal insulation system (1), and/or **in that** at least the protruding part (6) and/or the engagement point (7) of the reinforcement layer (4), in the installed state, is not embedded in or applied to the base plaster layer (3) .

5. Composite thermal insulation system (1) according to one of Claims 1 to 4, **characterized in that** the base plaster layer (3) has a total layer thickness (16) between 3 mm and 10 mm, in particular between 5 mm and 8 mm.

6. Composite thermal insulation system (1) according to one of the preceding claims, **characterized in that** all of the constituent parts of the composite thermal insulation system (1) attached in the installed state to the underlying surface are dismantlable and/or recyclable, in particular **in that** the thermal insulation material layer (2) is produced at least partially from mineral wool.

7. Method for producing a composite thermal insulation system (1), in particular a recyclable composite thermal insulation system (1), wherein a thermal insulation material layer (2) is applied to an underlying surface, in particular to a building wall, a base plaster layer (3) is applied to the thermal insulation material layer (2), a reinforcement layer (4) is embedded in and/or applied to the base plaster layer (3), and a finishing coating (5) is applied for the purposes of completion to the outside, wherein the thermal insulation material layer (2) is attached to the underlying surface by means of pin-like connecting elements (9), **characterized in that** the reinforcement layer (4), in at least one region, is attached so as to protrude relative to at least one layer (2, 3, 5) of the composite thermal insulation system (1), and **in that** an engagement point (7) is formed by the protruding part (6), wherein a transmission of force to the reinforcement layer (4) is possible by means of the engagement point (7) and/or the protruding part (6), whereby the reinforcement layer (4) together with the plaster layers (3, 5) surrounding the reinforcement layer (4) are detachable from the thermal insulation material layer (2).

8. Method according to Claim 7, **characterized in that** the reinforcement layer (4), in the installed state, is attached so as to protrude in at least one region relative to the thermal insulation material layer (2) and/or the base plaster layer (3) or all layers (2, 3, 5) of the composite thermal insulation system (1), wherein a transmission of a pulling force to the reinforcement layer (4) is possible by means of the engagement point (7) and/or the protruding part (6) .

9. Method according to Claim 7 or 8, **characterized in that**, for the application of the base plaster layer (3), firstly a first partial layer (12) thereof is applied, subsequently the reinforcement layer (4) is applied to the first partial layer (12), and then the second partial layer (13) is applied to the reinforcement layer (4), whereby the reinforcement layer (4) is embedded between the two partial layers (12, 13) of the base plaster layer (3).

10. Method according to one of the preceding Claims 7 - 9, **characterized in that** the underlying surface is initially equipped with boreholes, in each case one dowel (11) is inserted therein, and the thermal insulation material layer (2) is fastened to the underlying surface by means of screws (10) screwed into the dowels (11), in particular screws (10) which are thermally non-conductive and/or arranged in countersunk fashion.

11. Method according to one of the preceding Claims 7 - 10, **characterized in that** the reinforcement layer (4) is attached to the underlying surface such that the roof-side end (17) of said reinforcement layer and/or the ground-side end (18) of said reinforcement layer protrude(s), in particular such that the protruding part (6) is covered by a roof edge and/or by a baseboard.

12. Method according to one of the preceding Claims 7 - 11, **characterized in that** a or the protruding part (6) of the reinforcement layer (4) is, in a section of the underlying surface with a window, arranged under a windowsill and/or on or in a roller blind box, in particular is covered thereby.

13. Method according to one of the preceding Claims 7 - 12, **characterized in that** a total layer thickness (16) of the base plaster layer (3) amounts to between 3 mm and 10 mm, in particular between 5 mm and 8 mm, and/or **in that** the thermal insulation material layer (2) is produced at least partially from mineral wool.

14. Method according to one of the preceding Claims 7 - 13, **characterized in that** all of the constituent parts of the composite thermal insulation system (1) are recyclable, and/or **in that** the reinforcement layer (4) is formed from a fabric, in particular from a glass fiber fabric, preferably such that the reinforcement layer (4) is composed at least partially of fabric webs.

15. Method for removing a composite thermal insulation system (1) according to one of Claims 1 to 6 and/or produced by means of the method according to one of Claims 7 to 14, installed on an underlying surface from the underlying surface, **characterized in that**, by exerting a force, in particular a pulling force, on a protruding part (6) and/or an engagement point (7) of a reinforcement layer (4), the reinforcement layer (4) and all plaster layers (3, 5) surrounding the reinforcement layer (4) are detached from an underlying thermal insulation material layer (2) of the composite thermal insulation system (1).

16. Method according to Claim 15, **characterized in that** a or the thermal insulation material layer (2) is removed, in particular removed without residue, from the underlying surface by detachment of one or more connecting elements (9), in particular screws (10), nails and/or rivets, wherein preferably, said connecting elements (9) are arranged in countersunk fashion.

## Revendications

1. Système composite d'isolation thermique (1), comprenant au moins une couche d'isolant thermique (2), au moins une couche d'enduit (3) déposée sur la couche d'isolant thermique (2), au moins une couche d'armature (4) noyée dans ou posée sur la couche d'enduit (3) et au moins un recouvrement final (5) terminant vers l'extérieur le système composite d'isolation thermique (1), **caractérisé en ce que** la couche d'armature (4) présente au moins une partie débordante (6) et/ou un point de saisie (7) afin de pouvoir détacher la couche d'armature (4) au moyen d'une transmission de force à la partie débordante (6) et/ou au point de saisie (7) en même temps que les couches d'enduit (3, 5) entourant la couche d'armature (4) d'une couche d'isolant thermique (2) fixée à une fondation.

2. Système composite d'isolation thermique (1) selon la revendication 1, **caractérisé en ce que** la couche d'isolant thermique (2) à l'état monté n'est pas ou ne peut pas être collée à la fondation et/ou est ou peut être posée sur la fondation, en particulier exclusivement, au moyen d'éléments d'assemblage (9) en forme de tiges, de préférence amovibles et/ou non conducteurs de chaleur, en particulier à l'aide de vis (10), de clous et/ou de rivets, dans lequel ces éléments d'assemblage (9) sont disposés sous forme noyée.

3. Système composite d'isolation thermique (1) selon la revendication 1 ou 2, **caractérisé en ce que** la couche d'armature (4) est formée par un tissu, en particulier un tissu de fibres de verre, de préférence, de telle manière que la couche d'armature (4) se compose au moins en partie d'au moins une bande de tissu.

4. Système composite d'isolation thermique (1) selon l'une quelconque des revendications précédentes, **caractérisé en ce qu'**au moins une dimension (14) de la couche d'armature (4) est plus grande dans au moins une direction que la dimension correspondante (15) d'au moins une de toutes les autres couches (2, 3, 5) du système composite d'isolation thermique (1), en particulier de telle manière qu'au moins une partie (6) de la couche d'armature (4) déborde à l'état monté par rapport à au moins une des autres couches (2, 3, 5) du système composite d'isolation thermique (1), et/ou **en ce qu'**au moins la partie débordante (6) et/ou le point de saisie (7) de la couche d'armature (4) ne soi(en)t pas, à l'état monté, noyé(s) dans ou déposé(s) sur la couche d'enduit (3).

5. Système composite d'isolation thermique (1) selon l'une quelconque des revendications 1 à 4, **caractérisé en ce que** la couche d'enduit (3) présente une épaisseur de couche totale comprise entre 3 mm et 10 mm, en particulier entre 5 mm et 8 mm.

6. Système composite d'isolation thermique (1) selon l'une quelconque des revendications précédentes, **caractérisé en ce que** tous les composants du système composite d'isolation thermique (1) installé dans l'état monté sur la fondation peuvent être récupérés et recyclés, en particulier **en ce que** la couche d'isolant thermique (2) est fabriquée au moins en partie en laine minérale.

7. Procédé de fabrication d'un système composite d'isolation thermique (1), en particulier d'un système d'isolation thermique recyclable (1), dans lequel on dépose sur une fondation, en particulier un mur de bâtiment, une couche d'isolant thermique (2), une couche d'enduit (3) sur la couche d'isolant thermique (2), on pose une couche d'armature (4) dans ou sur la couche d'enduit (3) et on dépose un recouvrement final (5) de finition vers l'extérieur, dans lequel la couche d'isolant thermique (2) est installée sur la fondation au moyen d'éléments d'assemblage (9) en forme de tiges, **caractérisé en ce que** la couche d'armature (4) est installée avec débordement dans au moins une zone par rapport à au moins une couche (2, 3, 5) du système composite d'isolation thermique (1), et **en ce qu'**un point de saisie (7) est formé par la partie débordante (6), dans lequel une transmission de force à la couche d'armature (4) est possible par le point de saisie (7) et/ou la partie débordante (6), la couche d'armature (4) pouvant ainsi être détachée de la couche d'isolant thermique (2) en même temps que les couches d'enduit (3, 5) entourant la couche d'armature (4).

8. Procédé selon la revendication 7, **caractérisé en ce que** la couche d'armature (4) est installée, dans l'état monté, avec débordement dans au moins une zone par rapport à la couche d'isolant thermique (2) et/ou à la couche d'enduit (3) ou à toutes les couches (2, 3, 5) du système d'isolation thermique (1), dans lequel une transmission d'une force de traction à la couche d'armature (4) est possible par le point de saisie (7) et/ou la partie débordante (6).

9. Procédé selon la revendication 7 ou 8, **caractérisé en ce que**, pour l'application d'une couche d'enduit (3), on dépose d'abord une première couche partielle (12), on pose ensuite la couche d'armature (4) sur la première couche partielle (12) puis on dépose la deuxième couche partielle (13) sur la couche d'armature (4), la couche d'armature (4) étant ainsi noyée entre les deux couches partielles (12, 13) de la couche d'enduit (3).

10. Procédé selon l'une quelconque des revendications précédentes 7 à 9, **caractérisé en ce que** l'on munit d'abord la fondation de trous de forage, on y introduit chaque fois une cheville (11) et on fixe la couche d'isolant thermique (2) à la fondation à l'aide de vis (10) vissées dans les chevilles (11), en particulier des vis non conductrices de chaleur et/ou à tête noyée (10).

11. Procédé selon l'une quelconque des revendications précédentes 7 à 10, **caractérisé en ce que** l'on installe la couche d'armature (4) sur la fondation, de telle manière que son extrémité côté toiture (17) et/ou son extrémité côté sol (18) déborde(nt), en particulier de telle manière que la partie débordante (6) soit recouverte par un bord de toit et/ou une fin de socle.

12. Procédé selon l'une quelconque des revendications précédentes 7 à 11, **caractérisé en ce qu'**une ou la partie débordante (6) de la couche d'armature (4) est disposée dans une partie de la fondation avec une fenêtre sous un seuil de fenêtre et/ou sur ou dans un caisson de volet roulant, en particulier recouverte par celui-ci.

13. Procédé selon l'une quelconque des revendications 7 à 12, **caractérisé en ce que** l'épaisseur de couche totale de la couche d'enduit (3) se situe entre 3 mm et 10 mm, en particulier entre 5 mm et 8 mm, et/ou **en ce que** la couche d'isolant thermique (2) est fabriquée au moins en partie en laine minérale.

14. Procédé selon l'une quelconque des revendications 7 à 13, **caractérisé en ce que** tous les composants du système composite d'isolation thermique (1) sont recyclables et/ou **en ce que** la couche d'armature (4) est constituée d'un tissu, en particulier d'un tissu en fibres de verre, de préférence de telle manière que la couche d'armature (4) se compose au moins en partie de bandes de tissu.

15. Procédé pour enlever de la fondation un système composite d'isolation thermique (1) selon l'une quelconque des revendications 1 à 6, monté sur une fondation et/ou fabriqué par le procédé selon l'une quelconque des revendications 7 à 14, **caractérisé en ce que** l'on enlève d'une couche sous-jacente d'isolant thermique (2) du système composite d'isolation thermique (1) la couche d'armature (4) et toutes les couches d'enduit (3) entourant la couche d'armature (4) en exerçant une force, en particulier une force de traction sur une partie débordante (6) et/ou un point de saisie (7) d'une couche d'armature (4) en exerçant une force, en particulier une force de traction sur une partie débordante (6) et/ou un point de saisie (7) d'une couche d'armature (4), et on sépare la couche d'armature (4) et toutes les couches d'enduit (3, 5) entourant la couche d'armature (4) d'une couche sous-jacente d'isolant thermique (2) du système composite d'isolation thermique (1).

16. Procédé selon la revendication 15, **caractérisé en ce qu'**une ou la couche d'isolant thermique (2) est enlevée de la fondation par libération d'un ou de plusieurs éléments d'assemblage (9), en particulier de vis (10), de clous et/ou de rivets, de préférence dans lequel ces éléments d'assemblage (9) sont disposés à tête noyée, en particulier sans laisser de résidus.
